# EUROPÄISCHE PATENTSCHRIFT

(11) **EP 0 904 250 B1**
(45) Veröffentlichungstag und Bekanntmachung des Hinweises auf die Patenterteilung: **09.08.2000**
(21) Anmeldenummer: 97917979.3
(22) Anmeldetag: 12.05.1997
(51) Int. Cl.: B68C 3/02

(54) **SATTEL MIT SICHERHEITSMÄSSIG LÖSBAR GEHALTENEN STEIGBÜGELN**
SADDLE WITH STIRRUPS HELD DETACHABLY FOR SAFETY PURPOSES
SELLE MUNIE D'ETRIERS MAINTENUS AMOVIBLES POUR DES RAISONS DE SECURITE

(30) Priorität: 10.05.1996 CH 120496; 20.11.1996 AT 68296
(43) Veröffentlichungstag der Anmeldung: 31.03.1999
(73) Patentinhaber: Scheidegger, Peter, 4537 Wiedlisbach (CH)
(72) Erfinder: Scheidegger, Peter, 4537 Wiedlisbach (CH)
(74) Vertreter: Roshardt, Werner Alfred, Dipl.-Phys.
(86) Internationale Anmeldenummer: CH9700183
(87) Internationale Veröffentlichungsnummer: WO9743205

(56) Entgegenhaltungen:
- CH-A- 372 211

## Beschreibung

Die Erfindung betrifft eine Sicherheitsvorrichtung für die lösbare Sicherung eines Steigbügels am Steigbügelgurt gemäß dem Oberbegriff des Patentanspruchs 1 und einen Sattel gemäß dem Oberbegriff des Patentanspruchs 8.

Aus der CH-C 372 211 ist eine Sicherheitsvorrichtung für die lösbare Sicherung eines Steigbügels vom Steigbügelgurt eines Sattels, mit einem zum Einsetzen in die Steigbügelöse ausgebildeten, Vorsprünge zum vorder- und hinterseitigen Übergreifen des unteren Steigbügelösenstegs der Steigbügelöse aufweisenden Einsetzteil und einem mit dem Einsetzteil verbundenen Oberteil bekannt. Der Oberteil weist eine Gurtenöse für den Steigbügelgurt, eine Ausnehmung zur Aufnahme eines oberen Steigbügelösenstegs der Steigbügelöse und eine Halterung für eine die Ausnehmung in einer Schließlage überdeckende Lasche auf. Die Lasche gibt den oberen Steigbügelösensteg und damit den Steigbügel frei, sobald durch diesen eine eine Sicherheitsgrenze überschreitende Schwenkkraft auf sie ausgeübt wird.

Aus der GB-B1 598 635 ist ein Sattel mit sicherheitsmäßig lösbar gehaltenen Steigbügeln bekannt. Die Steigbügel des bekannten Sattels haben jeweils eine Fußplatte, an deren äußeren Enden hufeisenförmige, mittig ineinander übergehende Steigbügelschenkel angeordnet sind. In der Bodenmitte der beiden sich vereinenden Schenkel ist eine Längsnase passend zu einer ersten Durchgangsöffnung eines Verbindungsteils zum jeweiligen Steigbügelgurt ausgebildet. Das Verbindungsteil weist zur ersten Durchgangsöffnung parallel verlaufend eine zweite Durchgangsöffnung auf, durch die die Steigbügelgurtschlaufe gezogen ist. Durch diese zweite Durchgangsöffnung ist ferner ein federnder Clip gesteckt, der die Längsnase am Steigbügelbogen in der ersten Durchgangsöffnung hält. Bei einem Sturz des Reiters werden nun die Steigbügel um die Längsachse der ersten Durchgangsöffnung verschwenkt, worauf der Clip abspringt. Der Steigbügel ist nun vom Steigbügelgurt gelöst. Der stürzende bzw. gestürzte Reiter ist somit vom Sattel befreit und kann vom Pferd nicht mehr mitgeschleift werden.

Aufgabe der Erfindung ist es, einen Sattel sowie eine Sicherheitsvorrichtung für sicherheitsmäßig lösbar gehaltene Steigbügel zu schaffen, bei dem bzw. bei der handelsübliche Steigbügel mit einer Steigbügelöse problemlos verbindbar ist.

Die Lösung der Aufgabe wird dadurch erreicht, daß bei einem Sattel die Steigbügel jeweils über eine Sicherheitsvorrichtung an dessen Steigbügelgurt gehalten sind. Die Sicherheitsvorrichtung hat ein in die Steigbügelöse einsetzbares Einsetzteil, welches Vorsprünge zum vorder- und hinterseitigen Übergreifen des unteren Steigbügelösenstegs aufweist. Mit dem Einsetzteil ist ein Oberteil verbunden. Das Oberteil hat eine Gurtenöse für den Steigbügelgurt, eine Ausnehmung zur Aufnahme eines oberen Steigbügelösenstegs der Steigbügelöse und eine Halterung für eine manuell, ohne jegliche Hilfsmittel von einer Einsetz- in eine Schließlage bringbare Lasche. Diese Lasche gibt in der Einsetzlage die Ausnehmung für den oberen Steigbügelösensteg unter einer Einsteckmöglichkeit für das Einsetzteil in die Steigbügelöse frei. Die Lasche ist ferner derart gelagert und ausgebildet, daß in der Schließlage die Ausnehmung mit dem in sie einbringbaren oberen Steigbügelösensteg überdeckt ist und erst freigegeben wird, wenn der Steigbügel eine eine Sicherheitsgrenze überschreitende Schwenkkraft auf sie ausübt.

Die Überdeckung des oberen Steigbügelösenstegs muß lediglich so groß sein, daß eine sichere Halterung des Steigbügels gegeben ist. Auch geht die gewählte Höhe in die für die sicherheitsmäßige Auslösung notwendige Verschwenkkraftschwelle ein. Die Lasche und/oder das Oberteil sind nun derart ausgebildet, daß beim Einwirken einer eine Sicherheitsschwelle überschreitenden Schwenkkraft, wie sie in der Regel der bei einem Sturz nach hinten wegschwenkende Fuß aufbringt, der Abstand des den oberen Steigbügelösensteg überdeckenden Laschenbereichs zur Ausnehmung, insbesondere deren Boden derart vergrößerbar ist, daß das Einsetzteil unter Freigabe des Steigbügels aus der Steigbügelöse herausrutscht. Um das zu erreichen, kann nun die Lasche oder der die Ausnehmung aufnehmende Bereich des Oberteils senkrecht zur die beiden Steigbügelschenkel beinhaltenden Steigbügelebene federnd ausgebildet sein. Auch können Lasche und Oberteil flügelartig aufklappbar mit einer Aufklapphemmung, welche erst beim überschreiten der vorgegebenen Schwenkkraftschwelle auslöst, ausgebildet werden.

Ein problemloses Verbinden des beispielsweise sicherheitsmäßig vom Steigbügelgurt gelösten Steigbügels erfolgt durch manuelles Einhängen des Einsatzteils in die Steigbügelöse bei weggeklappter oder weggeschobener Lasche. Werkzeuge werden hierzu nicht benötigt. Die Gefahr eines Fingereinklemmens, wie bei der GB-B 1 598 635 durch den federnden Clip, ist nicht mehr gegeben. Die Herstellung der sicherheitsmäßig lösbaren Verbindung zwischen Steigbügel und Steigbügelgurt erfolgt ohne Vorspannung zwischen dem als Sicherheitsvorrichtung ausgebildeten Verbindungselement und ist hierdurch eben auf einfache Weise manuell ohne jegliches Werkzeug durchzuführen.

Bei bevorzugten Ausführungen der Sicherheitsvorrichtung ist die Lasche in einer Längsführung, insbesondere in einer beidseitigen Längsführung am Oberteil angeordnet gehalten. Die Lasche ist vorzugsweise um eine Schwenkachse senkrecht zur Steigbügelebene zum Erreichen der Einsetzlage verschwenkbar gegenüber dem Oberteil angeordnet. Ferner kann die Lasche oder das Oberteil ein Rastelement aufweisen, welches die Lasche in der Schließlage gesichert hält. Das Oberteil kann ein federndes Element aufweisen, über das die Lasche zum Einsetzen der Vorrichtung in den Steigbügel bewegbar ist und das die Lasche formschlüssig in der den oberen Steigbügelösensteg überdeckenden Schließlage gesichert, jedoch manuell lösbar hält. Auch kann die Lasche ein Betätigungselement zu deren manueller Lageverstellung von der Schließ- zur Einsetzlage aufweisen. In einer vorzugsweisen Ausführung hat die Sicherheitsvorrichtung ein Schwenkgelenk zum manuellen flügelartigen Verschwenken von Lasche und Oberteil zwischen Einsetz- und Schließlage.

Im folgenden werden Beispiele des erfindungsgemäßen Sattels sowie der Sicherheitsvorrichtung anhand von Zeichnungen näher erläutert. Weitere Vorteile der Erfindung ergeben sich aus dem nachfolgenden Beschreibungstext. Es zeigen:
- Fig. 1: eine schematische Darstellung eines Sattels mit einem Steigbügelgurt und an diesem mittels einem als Sicherheitsvorrichtung ausgebildeten Verbindungsteil lösbar gehaltenen Steigbügels in einer ersten gerade noch nicht ausgelösten Schwenkposition **A** und einer zweiten bereits ausgelösten Schwenkposition **B**,
- Fig. 2: eine vergrößerte Draufsicht auf die Sicherheitsvorrichtung des in **Figur 1** dargestellten Sattels,
- Fig. 3: eine Seitenansicht der in **Figur 2** dargestellten Sicherheitsvorrichtung,
- Fig. 4: eine Seitenansicht bei ausgeklinkter Sicherheitsvorrichtung,
- Fig. 5: eine Vorderansicht einer Variante einer in den **Figuren 2** und **3** dargestellten Sicherheitsvorrichtung,
- Fig. 6: einen Längsschnitt durch die in **Figur 5** dargestellte Vorrichtung und
- Fig. 7: eine Rückansicht der in den **Figuren 5** und **6** dargestellten Variante, jedoch ohne den in **Figur 6** gezeigten Rückstrahler.

Der in **Figur 1** dargestellte Sattel hat einen Sattelsitz **1**, ein Sattelkissen **2**, links und rechts ein großes Seitenblatt **3a** und eine Abdeckung **3b,** zwei Steigbügelgurte **5**, deren eines Ende jeweils oberhalb des Ansatzes des großen Seitenblatts **3a** am Sattelsitz **1** befestigt ist, zwei Steigbügel **7**, in dem angedeutet dargestellt ein Stiefel **9** steckt und ein den Steigbügelgurt **5** mit dem Steigbügel **7** sicherheitsmäßig lösbar verbindendes Verbindungsteil **11** als Sicherheitsvorrichtung. In **Figur 1** sind in Reitrichtung **20** lediglich die linksseitigen Teile des Sattels sichtbar. Zur besseren Darstellbarkeit ist das oberhalb des Ansatzes des großen Seitenblatts **3a** befestigte Ende des Steigbügelgurts **5** tiefer gezeichnet. Der tatsächliche Befestigungsort liegt in Pfeilrichtung nach oben verschoben. Um die Befestigung des Steigbügelgurts **5** am Seitenblatt **3a** darstellen zu können, ist die Abdeckung **3b** nach oben geklappt in **Figur 1** dargestellt.

Das in den **Figuren 2** und **3** gegenüber der Darstellung in **Figur 1** vergrößert gezeigte Verbindungsteil **11** hat ein Einsetzteil **12**, welches in der Steigbügelöse **13** eingesteckt dargestellt ist. Beidseits der Steigbügelöse **13** verlaufen in der Steigbügelebene **14** liegend die beiden Steigbügelschenkel **15a** und **15b** nach unten bis zur Fußplatte **16.** Die beiden als Schenkel **17a** und **17b** ausgebildeten Vorsprünge des Einsetzteils **12,** der im Querschnitt U-förmig ist, liegen beidseitig zur Steigbügelvorder- und -hinterseite **19b** und **19a** des unteren Querstegs **19** unterhalb der Steigbügelöse **13**. Als Vorderseite ist die in Reitrichtung **20** nach vome gerichtete Seite anzusehen. Die seitenrichtige Lage des Verbindungsteils **11** ist für dessen sicherheitsmäßige Auslösung wichtig. Der vorderseitige Schenkel **17a** geht, sich nach oben verbreiternd, in eine zum eingesetzten oberen Steigbügelösensteg **26** parallel verlaufende Ausnehmung **25** über, deren Boden in Reitrichtung **20** angeordnet ist. Die Verbreiterung erfolgt oberhalb des Verbindungsbogens **23** der beiden Schenkel **17a** und **17b.** Die Ausnehmung **25** ist bei einer nach oben geschobenen Lasche **27** zur Steigbügelrückseite **19a** hin für die Aufnahme des oberen Steigbügelösenstegs **26** oberhalb der Steigbügelöse **13** offen und bei heruntergeschobener Lasche **27** abgedeckt. Eine Seite (in Reitrichtung **20**) des oberen Steigbügelösenstegs **26** liegt am Boden der Ausnehmung **25** an. Das Verbindungsteil **11** hat in seinem oberen Endbereich eine Gurtöse **29** für einen der beiden Steigbügelgurte **5**. Die Lasche **27** ist auf dem Oberteil **22** des Verbindungsteils **11** in zwei seitlichen mit jeweils einem Längsschlitz **30a** bzw. **30b** versehenen Haltebacken **31a** und **31b** als Längsführung lageveränderlich parallel in Längsrichtung des Verbindungsteils **11**, d.h. parallel zur Steigbügelebene **14,** verschiebbar. Die Lasche **27** ist als Schieber mit einem umgebogenen Schiebergriff **33** als Betätigungselement zu deren manueller Lageverstellung von der Schließ- zur Einsetzlage im oberen Endbereich ausgebildet. Sie besteht aus einem elastisch verformbaren Material, beispielsweise Federblech, und ist senkrecht zur Steigbügelebene **14,** d.h. senkrecht zum Verlauf der Längsschlitze **30a** und **30b,** elastisch federnd aufbiegbar. Für die unten beschriebene Funktion würde es ausreichen, wenn nur deren unterer Laschenteil **36** federnd auslenkbar wäre.

Unterhalb der Gurtöse **29** ist eine gegen eine Federkraft in die Oberfläche des Oberteils **22** eindrückbare Kugel **35** als federndes Rastelement für die Lasche **27** eingesetzt, um diese in der Schließlage gesichert zu halten. Ist die Lasche **27** soweit nach unten geschoben, bis deren unteres Ende auf dem Verbindungsbogen **23** des Einsetzteils **12** aufsteht (bzw. der obere Steigbügelösensteg **26** gegen Herausrutschen ohne elastisches Aufbiegen der Lasche **27** gehalten ist), liegt die überstehende Kugelkalotte gerade oberhalb des Schiebergriffes **33.** Hierdurch ist die Lasche **27** in dieser Stellung gegen Verschieben gesichert gehalten. Sie kann auch bei einem unten beschriebenen sicherheitsmäßigen Ausklinken des Steigbügels **7** nicht herausfallen, da sie während des elastischen Aufbiegens der Lasche **27** geklemmt in den Längsschlitzen **30a** und **30b** gehalten ist.

Der Abstand a der Unterkante der Haltebacken **31a** und **31b** zur Oberkante des oberen Steigbügelösenstegs **26** ist nun so groß gewählt, daß ein elastisches Aufbiegen ohne plastisch bleibende Verformung des unteren Laschenteils **36** beim unten beschriebenen sicherheitsmäßigen Lösen des Verbindungsteils **11** vom Steigbügel **7** gegeben ist. Der Abstand a wird zusammen mit der Elastizität des unteren Laschenbereichs **36** so ausgewählt, daß das unten beschriebene Hindurchrutschen des oberen Steigbügelösenstegs **26** unter dem unteren ausgebogenen Laschenbereich **36** nach einer vorgegebenen Schwenkkraftschwelle erfolgt.

Das Verbindungsteil **11** wird am Steigbügelgurt **5** befestigt, indem dieser durch die Gurtöse **29** des Oberteils **22** gezogen wird. Es ist hierbei darauf zu achten, daß der Schenkel **17a** bzw. der Boden der Ausnehmung **25** dem Pferdekörper benachbart zu liegen kommt und die Lasche **27** auf der dem Pferdekörper abgewandten Seite liegt. Zum Einsetzen des Steigbügels **7** in das Verbindungsteil **11** wird die Lasche **27** manuell durch Angriff des Daumens am Schiebergriff **33** über die Kalotte der Kugel **35** unter deren Eindrücken nach hinten, etwa bis zum Anschlag an der Biegung des durch die Gurtöse**29** gezogenen Steigbügelgurts **5**, geschoben. Die Ausnehmung **25** ist nun offen. Das Einsetzteil **12** wird mit seinem Schenkel **17b** durch die Steigbügelöse **13** des Steigbügels **7** über die Rückseite **19a** des unteren Steigbügelösenstegs **21** gesteckt. Der Oberteil des Verbindungsteils **11** wird nun bis zum Anschlag des Bodens der Ausnehmung **25** an der Vorderseite **19b** des oberen Steigbügelösenstegs **26** nach hinten geneigt und die Lasche **27** nach unten geschoben, bis deren Unterkante **37** auf dem Verbindungsbogen **23** des Einsetzteils **12,** wie in **Figur 2** und **3** dargestellt, aufsteht. Analog wird der zweite Steigbügel eingehängt.

Der Reiter kann nun aufsitzen. Sollte es zu einem Sturz aus dem Sattel kommen, so erfolgt eine Verschwenkung des Steigbügels **7** durch den Stiefel **9** des Reiters, wie in **Figur 1** angedeutet ist. In diesem Fall wird wie in **Figur 4** gezeigt, der obere Steigbügelösensteg **26** unter der Hebelwirkung des am unteren Steigbügelösensteg **21** anliegenden Schenkels **17a** aus der Ausnehmung **25** herausgezogen. Hierdurch rutscht die Unterkante **37** der Lasche **27** federnd abgebogen über den oberen Steigbügelösensteg **26**, schnappt zurück über die Ausnehmung **25** und gibt den Steigbügel **7** frei. Der Reiter ist frei. Zum Einhängen kann dann, wie oben beschrieben, verfahren werden.

Wird der obenbeschriebene erfindungsgemäße Sattel verwendet, kann sich ein aus dem Sattel fallender Reiter bereits im Sturz von einer Verbindung mit dem Pferd lösen. Der einmal vom Verbindungsteil **11** gelöste Steigbügel **7** kann ohne Verwendung von Werkzeugen auf einfachste Art und Weise wieder eingesetzt werden.

Eine Ausführungsvariante des in den **Figuren 2** und **3** dargestellten Verbindungsteils **11** der Sicherheitsvorrichtung ist in den **Figuren 5** bis **7** dargestellt. Das hier gezeigte Verbindungsteil **40** ist aus einem Kunststoff im Spritzgußverfahren hergestellt. Analog zum oben beschriebenen Verbindungsteil **11** hat es einen analog zum Einsetzteil **12** geformten Einsetzteil **41,** eine zur Gurtöse **29** analoge Gurtöse **43,** und zu den Haltebacken **31** und **31b** analog ausgebildete Haltebacken **44a** und **44b** für einen zur Lasche **27** analogen verschiebbaren Schieber **45**. Der Schieber **45** ist analog zur Lasche **27** federnd ausgebildet. Die Höhe eines Führungsschlitzes **46** in jeder Haltebacke **44a** und **44b** vergrößert sich zu dem dem Einsetzteil **41** benachbarten Ende hin, um im Falle eine Sturzes des Reiters ein ausreichendes Aufbiegen des Schiebers **45** zu ermöglichen. Im Gegensatz zum Verbindungsteil **11** hat das Verbindungsteil **40** als federndes Element zum Halten des Schiebers **45** in der Schließlage keine federnd gelagerte Kugel **35**, sondern eine im Oberteil **47** des Verbindungsteils **40** angeordnete federnde Lasche **49.** Die Laschenbasis **51** der Lasche **49** liegt benachbart zum Einsetzteil **41** und der Laschenkopf **53** benachbart zur Gurtöse **43.** Die Laschenlängsränder **54a** und **54b** verlaufen annähernd parallel zu den Haltebacken **44a** und **44b.** Die Oberseite des Laschenkopfes **53** weist eine zur Gurtöse **43** hin abfallende Einlaufschräge **55** auf. Diese Einlaufschräge **55** erleichtert ein Einschieben des Schiebers **45.** Die Einlaufschräge **55** fällt stufenförmig zur Laschenzunge **57** hin ab. Die Stufe **56** des Laschenkopfes **53** dient als Anschlag für den Schieber **45** und hält diesen in seiner Schließstellung. Sie verhindert ein Nachobenschieben. Der Schieber **45** kann zur Freigabe des Steigbügels **7** bzw. der Steigbügelöse **13** erst nach oben geschoben werden, wenn der Laschenkopf **53** in die Rückwand **59** des Oberteils **47** vollständig, beispielsweise mit dem Daumen eingedrückt ist.

Die Rückseite **61** des Verbindungsteils **40** weist in Längsrichtung verlaufende Verstärkungsstege **63a** und **63b** sowie **64a** und **64b** auf. Das Vorhandensein dieser Verstärkungsstege dient zur Materialersparnis, insbesondere mit Blick auf das verwendete Spritzgußverfahren und eine verbesserte Spritzbarkeit. Auch der Einsetzteil **41** weist auf der Rückseite **61** Verstärkungsstege **65a** und **65b** auf.

Auf den Verstärkungsstegen **54a** und **54b** liegend ist ein Rückstrahler **67** angeordnet. Der Rückstrahler **67** ist in die Rückwand **59** oberflächenbündig eingesetzt. Er wird an seiner oberen und unteren Stirnseite **67a** und **67b** durch je zwei Stifte **71a** bis **71d** gehalten. Bei der Montage des Rückstrahlers **67** wird dieser in die Rückseite **61** eingesetzt und anschließend die Stifte **71a** bis **71d** unter thermischer Verformung über die Oberseite des Rückstrahlers **67** gequetscht.

Anstelle des Rückstrahlers **67** kann auch lediglich nur eine rückstrahlende Folie auf die Zungenrückseite geklebt werden. Die Zungenrückseite und damit auch die rückstrahlende Folie ist durch die Verstärkungsstege **64a** und **64b** gegen mechanischen Abrieb geschützt. Auch können aktive Rückstrahler mit batteriegespeisten LED's eingesetzt werden.

Der Schieber **45** ist symmetrisch ausgebildet und hat an seinen unteren wie auch an seinen oberen Ecken je eine Ausbuchtung **73.** Diese Ausbuchtungen **73** sind derart ausgebildet, daß sie ein Eingreifen mit einem Fingernagel gestatten. Hierdurch kann bei heruntergedrücktem Laschenkopf **53** der Schieber **45** leicht nach oben geschoben werden. Auf einen Schiebergriff **33** wie bei der Lasche **27** kann somit verzichtet werden.

Auf den stetig sich verjüngenden Übergang im Bereich der Ausnehmung **25** zum Einsetzteil **12** bzw. **41** hin kann verzichtet werden. Es handelt sich hier nur um eine Anpassung zwischen der Längsaußenabmessung des in die Steigbügelöse **13** einzusetzenden Einsetzteils **12** und der Innenlänge der Gurtöse **29.** Der Übergang kann auch mit einer einzigen Stufe erfolgen. Es könnte auch auf unterschiedliche Breitenabmessungen verzichtet werden. In diesem Fall fällt jedoch die Breite der Lasche schmaler aus, was bei deren manueller Verschiebung hinderlich sein könnte.

Der Verbindungsbogen **23** zwischen den Schenkeln **17a** und **17b** kann nun, wie oben beschrieben und in den **Figuren 3** und **4** dargestellt, als Halbbogen ausgebildet sein, wodurch die beiden Schenkel **17a** und **17b** im Querschnitt annähernd gleich lang erscheinen. Um das Herausrutschen des Einsetzteils **12** bzw. **41** aus der Steigbügelöse **13** jedoch zu erleichtern, kann er schräg nach unten gezogen ausgebildet werden. In diesem Fall ist dann der Schenkel **17b** kürzer als der Schenkel **17a.** Oder anders ausgedrückt, der Bogenkulminationsort im Querschnitt des Verbindungsbogens **23** ist zum vorderen Schenkel hin verschoben.

Anstelle die Lasche **27** mit einem am oberen Ende nach vorn gebogenen Steg **33** als Schiebergriff zu versehen, kann auf deren Vorderseite eine Riffelung oder sonstige Profilierung zur Erhöhung der Griffigkeit für die längsseitige Verschiebung in den Haltebacken **31a** und **31b** angebracht werden. In einer schlechteren Ausführung kann auch vollständig auf eine Erhöhung der Griffigkeit verzichtet werden.

Anstelle die Lasche **27** bzw. den Schieber **45** in den Haltebacken **31a** und **31b** bzw. **44a** und **44b** verschiebbar anzuordnen, kann sie um eine im oberen Teil des Verbindungsteils **11** unterhalb der Gurtöse **29** angeordnete (nicht dargestellte) Drehachse seitlich verschwenkbar gehalten sein. Zum Einsetzen des Steigbügels **7** in das Verbindungsteil würde dann die Lasche seitlich weggeschwenkt werden und nach dem Einsetzen des Steigbügels **7** wieder über den oberen Steigbügelösensteg **26** geschwenkt werden.

Die Kugel **35** als Rasteinheit muß nicht an dem oben beschriebenen Ort angeordnet werden. Sie kann auch an jedem Ort zwischen den beiden Haltebacken **31a** und **31b** eingesetzt werden. Es sind ferner bei gleicher Funktion auch Orte am oberen Steigbügelösensteg möglich. Diese Anordnung ist jedoch als schlechtere Ausführungsform zu bezeichnen, da nun keine handelsüblichen Steigbügel mehr verwendet werden können; auch würde hierdurch eine Schwächung des Stegs eintreten. Ferner sind als Rasteinheit Klemmhebel oder andere Elemente verwendbar.

Entgegen der oben beschriebenen Ausführung der Schenkel **17a** und **17b** können diese auch als krallenartige Vorsprünge ausgebildet werden. Es könnten beispielsweise zwei zinkenartige Vorsprünge rückseitig und lediglich ein einziger vorderseitig angeordnet werden.

Anstelle die Lasche **27** bzw. den Schieber **45** federnd senkrecht zur Steigbügelebene **14** auszubilden, kann diese bzw. dieser stabil gestaltet und dafür der Bereich der Ausnehmung **25** analog elastisch auslenkbar hergestellt werden. Es reicht, wenn lediglich ein Bereich mit der oben erwähnten Distanz a federnd ist. Eine Ausbildung mit nur einem federnden Bereich wird man bevorzugt beim Oberteil anwenden. Die Lasche wird man jedoch zur Verringerung der Herstellungskosten immer gesamthaft federnd ausbilden.

Anstelle der oben beschriebenen Ausführungsarten des Verbindungsteils kann auch ein (nicht dargestelltes) Verbindungsteil mit einem Schwenkgelenk zum flügelartigen Verschwenken der Lasche verwendet werden. Im aufgeschwenkten Zustand ist dann das Einsatzteil in die Steigbügelöse **13** einsetzbar. Im zugeschwenkten Zustand liegt dann der obere Steigbügelösensteg **26** wieder in der Ausnehmung. Das Verschwenken um das Schwenkgelenk ist nun mit einer lösbaren Rasteinheit bis zur vorgegebenen Verschwenkkraft des Steigbügels blockierbar.

Als Rasteinheit kann nun eine federbelastete Kugel verwendet werden, welche im Oberteil gehalten ist und in eine Einbuchtung der Lasche greift. Die Federkraft läßt sich mit einem einen Handhebel aufweisenden Spannmechanismus von einem Kraftwert in einen anderen Kraftwert verstellen. So würde das Einhängen in die Steigbügelöse mit annähernd der Vorspannkraft null erfolgen. Nach dem Einhängen würde dann die Feder eingedrückt und die eingedrückte Stellung über eine Hebelraste gehalten werden. Es könnte auch ein dritter Federkraftwert vorgesehen werden, in dem unterschiedliche Eindrückwege vorgesehen werden. Dieser dritte Wert wäre dann für das Aufsitzen vorgesehen und könnte unmittelbar danach wieder durch eine entsprechende Federvorspannwegvergrößerung verringert werden.

## Patentansprüche

1. Sicherheitsvorrichtung **(11; 40)** für die lösbare Sicherung eines Steigbügels **(7)** vom Steigbügelgurt **(5)** eines Sattels, mit einem zum Einsetzen in die Steigbügelöse **(13)** ausgebildeten, Vorsprünge **(17a, 17b)** zum vorder- und hinterseitigen Übergreifen des unteren Steigbügelösenstegs **(21)** der Steigbügelöse **(13)** aufweisenden Einsetzteil **(12)** und einem mit dem Einsetzteil **(12)** verbundenen Oberteil **(22),** welcher eine Gurtenöse **(29; 43)** für den Steigbügelgurt **(5),** eine Ausnehmung **(25)** zur Aufnahme eines oberen Steigbügelösenstegs **(26)** der Steigbügelöse **(13)** und eine Halterung **(31a, 31b; 44a, 44b)** für eine die Ausnehmung **(25)** in einer Schließlage überdeckende Lasche **(27; 45)** aufweist, welche den oberen Steigbügelösensteg **(26)** und damit den Steigbügel **(7)** freigibt, sobald durch diesen eine eine Sicherheitsgrenze überschreitende Schwenkkraft auf sie ausgeübt wird, **dadurch gekennzeichnet,** daß die Lasche **(27; 45)** ein Betätigungselement **(33)** zu ihrer manuell, ohne Verwendung von Hilfsmitteln durchführbaren Lageverstellung von der Schließ- in eine Einsetzlage aufweist, wobei in der Einsetzlage der obere Steigbügelösensteg **(26)** in die Ausnehmung **(25)** einlegbar und danach die Lasche **(27; 45)** in ihre sichernde Schließlage ebenfalls manuell, ohne Hilfsmittel bringbar ist.

2. Sicherheitsvorrichtung **(11; 40)** nach Anspruch 1, **dadurch gekennzeichnet,** daß die Lasche **(27; 45)** und/oder das Oberteil **(22; 47)** wenigstens einen federnden, senkrecht zur Steigbügelebene **(14)** auslenkbaren Bereich aufweisen.

3. Sicherheitsvorrichtung **(11; 40)** nach Anspruch 1 oder 2, **dadurch gekennzeichnet,** daß die Lasche **(27; 45)** in einer Längsführung **(31a, 31b; 44a, 44b)** bevorzugt in einer beidseitigen Längsführung am Oberteil **(22; 47)** angeordnet gehalten ist.

4. Sicherheitsvorrichtung **(11)** nach Anspruch 1, **dadurch gekennzeichnet, daß** die Lasche um eine senkrecht zur Steigbügelebene **(14)** angeordnete Schwenkachse zum Erreichen der Einsetzlage für ein Einlegen des oberen Steigbügelösenstegs **(26)** verschwenkbar ausgebildet ist.

5. Sicherheitsvorrichtung **(11; 40)** nach einem der Ansprüche 1 bis 4, **dadurch gekennzeichnet,** daß die Lasche oder das Oberteil **(22; 47)** ein Rastelement **(35; 53)** aufweist, welches die Lasche **(27; 45)** in der Schließlage gesichert hält.

6. Sicherheitsvorrichtung **(11; 40)** nach Anspruch 5, **dadurch gekennzeichnet,** daß das Oberteil **(22; 47)** ein federndes Rastelement aufweist **(35, 49),** über das die Lasche **(27; 45)** zum Einsetzen der Vorrichtung **(11; 40)** in den Steigbügel **(7)** bewegbar ist und das die Lasche **(27; 45)** formschlüssig in der den oberen Steigbügelösensteg **(26)** überdeckenden Schließlage gesichert, jedoch manuell lösbar hält.

7. Sicherheitsvorrichtung **(11)** nach Anspruch 1, **dadurch gekennzeichnet,** daß Lasche und Oberteil flügelartig aufklappbar mit einer Aufklapphemmung ausgebildet sind, welche erst beim Überschreiten einer vorgegebenen Schwenkkraftschwelle auslöst.

8. Sattel mit Steigbügelgurten **(5)** und an diesen mittels je einer Sicherheitsvorrichtung **(11; 40)** nach einem der Ansprüche 1 bis 7 lösbar gehaltenen Steigbügel **(7)** mit Steigbügelöse **(13),** wobei die Sicherheitsvorrichtung **(11; 40)** ein zum Einsetzen in die Steigbügelöse **(13)** ausgebildetes Einsetzteil **(12; 41)** und ein mit dem Einsetzteil **(12; 41)** verbundenes Oberteil **(22; 47)** hat, das eine Gurtöse **(29)** für den Steigbügelgurt **(5),** eine Ausnehmung **(25)** zur Aufnahme eines oberen Steigbügelösenstegs **(26)** der Steigbügelöse **(13)** und eine Halterung **(31a, 31b; 44a, 44b)** für eine die Ausnehmung **(25)** in einer Schließlage überdeckende Lasche **(27; 45)** aufweist, der Steigbügelgurt **(5)** derart durch die Gurtöse **(29; 43)** geführt ist, daß der Ausnehmungsboden der Ausnehmung **(22)** in Reitrichtung **(20)** vor dem oberen Steigbügelösensteg **(26)** liegt, die Lasche **(27; 45)** den oberen Steigbügelösensteg **(26)** und damit den Steigbügel **(7)** freigibt, sobald durch diesen eine eine Sicherheitsgrenze überschreitende Schwenkkraft auf sie ausgeübt wird, **dadurch gekennzeichnet,** daß die Lasche **(27; 45)** ein Betätigungselement **(33)** zu ihrer manuell, ohne Verwendung von Hilfsmitteln durchführbaren Lageverstellung von der Schließ- in eine Einsetzlage aufweist, in welcher der obere Steigbügelösensteg **(26)** in die Ausnehmung **(25)** einlegbar und danach die Lasche **(27; 45)** in ihre sichernde Schließlage ebenfalls manuell, ohne Hilfsmittel bringbar ist.

## Claims

1. Safety apparatus (11; 40) for the releasable holding of a stirrup (7) of the stirrup strap (5) of a saddle, having an insert element (12) which is in a form for insertion into the stirrup eyelet (13) and which has projections (17a,17b) for engaging over the front and rear of the lower stirrup eyelet web (21) of the stirrup eyelet (13), and having an upper element (22) which is connected to the insert element (12) and which has a strap eyelet (29; 43) for the stirrup strap (5), a recess (25) fur receiving an upper stirrup eyelet web (26) of the stirrup eyelet (13) and a holder (31a,31b; 44a,44b) for a flap (27; 45) which covers the recess (25) in a closure position and which releases the upper stirrup eyelet web (26), and therefore the stirrup (7), as soon as pivoting force which exceeds a safety limit is exerted thereon by the stirrup (7), characterised in that the flap (27; 45) has an activation element (33) for the positional adjustment thereof, which can be effected manually without the use of auxiliary means, from the closure position into an insertion position, it being possible, in the insertion position, to insert the upper stirrup eyelet web (26) into the recess (25) and afterwards to move the flap (27; 45) into its holding closure position, likewise manually and without auxiliary means.

2. Safety apparatus (11; 40) according to claim 1, characterised in that the flap (27; 45) and/or the upper element (22; 47) has/have at least one resilient region which can be directed perpendicularly relative to the stirrup plane (14).

3. Safety apparatus (11; 40) according to claim 1 or 2, characterised in that the flap (27; 45) is held arranged in a longitudinal guide (31a,31b; 44a,44b), preferably in a longitudinal guide arranged on both sides of the upper element (22; 47).

4. Safety apparatus (11) according to claim 1, characterised in that the flap is in a form pivotable about a pivot axis which is arranged perpendicularly to the stirrup plane (14) in order to reach the insertion position for insertion of the upper stirrup eyelet web (26).

5. Safety apparatus (11; 40) according to any one of claims 1 Lo 4, characterised in that the flap or the upper element (22; 47) has a snap-in element (35; 53) which holds the flap (27; 45) secure in the closure position.

6. Safety apparatus (11; 40) according to claim 5, characterised in that the upper element (22; 47) has a resilient snap-in element (35; 49), by means of which the flap (27; 45) can be moved in order to insert the apparatus (11; 40) into the stirrup (7) and which holds the flap (27; 45) secure, yet able to be released manually, in the closure position which covers the upper stirrup eyelet web (26) in an interlocking manner.

7. Safety apparatus (11) according to claim 1, characterised in that the flap and the upper element are in a form to be opened out in the manner of a wing with an anti-opening device which is activated only when a predetermined pivoting force threshold is exceeded.

8. Saddle having stirrup straps (5) and a stirrup (7) which is releasably held thereon by means of a safety apparatus (11; 40) according to any one of claims 1 to 7 and which has a stirrup eyelet (13), wherein the safety apparatus (11; 40) has an insert element (12; 41), which is in a form for insertion into the stirrup eyelet (13), and an upper element (22; 47), which is connected to the insert element (12; 41) and which has a strap eyelet (29) for the stirrup strap (5), a recess (25) for receiving an upper stirrup eyelet web (26) of the stirrup eyelet (13) and a holder (31a,31b; 44a,44b) for a flap (27; 45), which covers the recess (25) in a closure position, and wherein the stirrup strap (5) is guided through the strap eyelet (29; 43) in such a manner that the base of the recess (22) is in front of the upper stirrup eyelet web (26) in the riding direction (20), the flap (27; 45) releases the upper stirrup eyelet web (26), and therefore the stirrup (7), as soon as a pivoting force which exceeds a safety limit is exerted thereon by the stirrup (7), characterised in that the flap (27; 45) has an activation element (33) for the positional adjustment thereof, which can be effected manually without the use of auxiliary means, from the closure position into an insertion position, in which the upper stirrup eyelet web (26) can be inserted into the recess (25) and afterwards the flap (27; 45) can be moved into its holding closure position, likewise manually and without auxiliary means.

## Revendications

1. Dispositif de sécurité (11;40) destiné à la fixation amovible d'un étrier (7) de la sangle d'étrier (5) d'une selle, avec une partie d'insertion (12) présentant des saillies (17a,17b) formées pour la mise en place dans l'oeillet d'étrier (13) pour l'engagement par le devant et par l'arrière de la barrette d'oeillet d'étrier inférieure (21) de l'oeillet d'étrier (13) et avec une partie supérieure (22) raccordée à la partie d'insertion (12) qui présente un oeillet de sangle (29;43) pour la sangle d'étrier (5), un évidement (25) pour le logement d'une barrette d'oeillet d'étrier supérieure (26) de l'oeillet (13) et une fixation (31a,31b,44A,44b) pour une attache ou languette (27;45) recouvrant l'évidement (25) dans une position de fermeture, qui libère la barrette d'oeillet d'étrier supérieure (26) et par conséquent l'étrier (7) dès qu' une force pivotante dépassant une limite de sécurité est exercée sur celui-ci, caractérisé en ce que la languette ou attache (27;45) présente un élément d'actionnement (33) pour son ajustement de position réalisable manuellement sans utilisation d'un moyen auxiliaire de la position de fermeture à une position de mise en place, la position de mise en place de la barrette d'oeillet d'étrier supérieure (26) pouvant être appliquée dans l'évidement (25) et ensuite la languette (27;45) pouvant être placée dans sa position de fermeture de fixation également manuellement sans moyen auxiliaire.

2. Dispositif de sécurité (11;40) selon la revendication 1, caractérisé en ce que la languette (27;45) et/ou la partie supérieure (22;47) présente au moins une zone élastique, orientable perpendiculairement par rapport au plan de l'étrier (14).

3. Dispositif de sécurité (11;40) selon la revendication 1 ou 2, caractérisé en ce que la languette (27;45) est disposée de façon à être maintenue dans un guidage longitudinal (31a,31b;44a,44b) de préférence dans un guidage longitudinal des deux côtés dans la partie supérieure (22;47).

4. Dispositif de sécurité (11) selon la revendication 1, caractérisé en ce que la languette est formée de façon pivotante autour d'un axe pivotant perpendiculairement au plan de l'étrier (14) pour atteindre la position de mise en place pour l'introduction de la barrette d'oeillet d'étrier supérieure (26).

5. Dispositif de sécurité (11;40) selon l'une des revendications 1 à 4, caractérisé en ce que la languette ou la partie supérieure (22;47) présente un élément d'encliquetage (35;53) qui maintient la languette (27;45) dans la position de fermeture en toute sécurité.

6. Dispositif de sécurité (11;40) selon la revendication 5, caractérisé en ce que la partie supérieure (22;47) présente un élément d'encliquetage plastique (35,49) par lequel la languette (27;45) est mobile pour la mise en place du dispositif (11;40) dans l'étrier (7) et qui maintient la languette (27;45) par engagement positif dans la position de fermeture recouvrant la tige d'oeillet d'étrier supérieure (26), tout en étant cependant amovible manuellement.

7. Dispositif de sécurité (11) selon la revendication 1, caractérisé en ce que la languette et la partie supérieure sont formées de façon à pouvoir être rabattues à la manière d'oreillette avec un blocage de rabattement qui n'est libéré que lors du dépassement d'un seuil prédéterminé de force de pivotement.

8. Selle avec sangle d'étrier (5) et étrier (7) maintenu de façon amovible au moyen respectivement d'un dispositif de sécurité (11;40) selon l'une des revendications 1 à 7 de façon amovible avec un oeillet d'étrier (13), le dispositif de sécurité (11;40) comportant une partie d'insertion (12;41) formée pour l'insertion dans l'oeillet d'étrier (13) et comporte une partie supérieure (22;47) raccordée à la partie d'insertion (12;41), en ce qu'un oeillet de sangle (29) pour la sangle d'étrier (5), présente un évidement (25) pour le logement d'une barrette d'oeillet d'étrier supérieure (26) de l'oeillet d'étrier (13) et une fixation (31a,31b; 44a,44b) pour une attache (27;45) recouvrant l'évidement (25) dans une position de fermeture, la sangle d'étrier (5) étant guidée de telle sorte par l'oeillet de sangle (29;43) que le fond de l'évidement (22) se situe dans le sens de déplacement (20) en amont de la barrette d'oeillet d'étrier supérieure (26), l'attache (27;45) libérant la barrette d'oeillet d'étrier supérieure (26) et par conséquent l'étrier (7) dès que une force pivotante dépassant la limite de sécurité est exercée sur celui-ci, caractérisée en ce que l'attache (27;45) présente un élément d'actionnement (33) pour son ajustement en position réalisable manuellement sans utilisation de moyen intermédiaire de la position de fermeture dans une position d'insertion dans laquelle la barrette d'oeillet d'étrier supérieure (26) peut être introduite dans l'évidement (25) et ensuite l'attache (27;45) peut être amenée dans sa position de fermeture de sûreté également manuellement sans élément intermédiaire.
